# EUROPÄISCHE PATENTANMELDUNG

(11) **EP 4 599 934 A1**
(43) Veröffentlichungstag der Anmeldung: **13.08.2025**
(21) Anmeldenummer: 24156730.4
(22) Anmeldetag: 09.02.2024
(51) Int. Cl.: B01L 3/02, A61J 1/06, A61M 35/00, B67B 7/92

(54) **PIPETTE**

(71) Anmelder: Seitz Hiemer Sogaro GBR, 91602 Dürrwangen (DE)
(72) Erfinder: Hiemer, Andreas, 22359 Hamburg (DE); Sogaro, Alberto C., 61348 Bad Homburg (DE); Seitz, Sebastian, 91602 Dürrwangen (DE)
(74) Vertreter: advotec.

(57) **Zusammenfassung**

Es wird eine Pipette vorgeschlagen, umfassend eine allseitig geschlossene Ampulle (12, 82), die einen Vorratsraum (14) aufweist, in dem eine Flüssigkeit aufgenommen ist und der von einer zumindest im Wesentlichen zylindrischen Umfangswand (18) der Ampulle (12, 82) begrenzt ist, wobei die Ampulle (12, 82) zumindest einen abbrechbaren Endbereich (22, 84, 86) aufweist, durch dessen Abbrechen eine Auslauföffnung (40) für die Flüssigkeit freigegeben wird, wobei eine Pipettiereinrichtung (28) vorgesehen ist, die aus einem elastisch verformbaren Kunststoffelement gebildet ist und auf die Ampulle (12, 82) derart aufgesteckt ist, dass sie die zylindrische Umfangswand (18) umlaufend begrenzt und die allseitig geschlossene und mit der Flüssigkeit befüllte Ampulle (12, 82) bereichsweise frei liegt.

## Beschreibung

Die Erfindung betrifft eine Pipette.

Pipetten sind aus der Praxis bekannt und umfassen in der Regel einen röhrchenartigen Aufnahmekörper, der aus Glas oder Kunststoff gefertigt sein kann. An einem Ende ist der Aufnahmekörper mit einer Austragöffnung versehen. An dem der Austragöffnung abgewandten Ende ist der Aufnahmekörper mit einer Betätigungseinrichtung versehen, die aus einem ballonartigen, gummielastischen Element gebildet ist, durch dessen Betätigung einerseits eine Flüssigkeit über die Austragöffnung in den Aufnahmekörper gezogen werden kann und andererseits die in dem Aufnahmekörper dann vorgehaltene Flüssigkeit in geeigneter Weise appliziert werden kann. Derartige Pipetten finden im medizinischen Bereich und auch in chemischen Laboren Anwendung.

Der Erfindung liegt die Aufgabe zugrunde, eine Pipette zu schaffen, die sich durch eine einfache Anwendung auszeichnet und zur Applikation von spezifischen Flüssigkeiten eignet.

Diese Aufgabe ist erfindungsgemäß durch die Pipette mit den Merkmalen des Anspruchs 1 gelöst.

Erfindungsgemäß wird also eine Pipette vorgeschlagen, die eine allseitig geschlossene Ampulle umfasst, welche einen Vorratsraum aufweist, in dem eine Flüssigkeit aufgenommen ist und der von einer zumindest im Wesentlichen zylindrischen Umfangswand der Ampulle begrenzt ist. Die Ampulle weist zumindest einen abbrechbaren Endbereich auf, durch dessen Abbrechen eine Auslauföffnung für die Flüssigkeit freigegeben wird. Zudem weist die Pipette eine Pipettiereinrichtung auf, die aus einem elastisch verformbaren Kunststoffelement gebildet ist und auf die Ampulle derart aufgesteckt ist, dass sie die zylindrische Umfangswand umlaufend begrenzt und die allseitig geschlossene und mit der Flüssigkeit befüllte Ampulle teilweise frei liegt.

In Form der Pipette nach der Erfindung wird eine vorbefüllte Pipette bereitgestellt, in der die auf ein Substrat zu applizierende Flüssigkeit, beispielsweise eine chemische Substanz, eine kosmetische Substanz oder eine medizinische Substanz, bereits vorgehalten ist und bei der ein Teil der Ampulle stets unbedeckt von Kunststoff ist. Die Flüssigkeit kann mittels der Pipettiereinrichtung nach Abbrechen des abbrechbaren Endbereichs der Ampulle unmittelbar appliziert werden. Weitere Zwischenschritte, wie das Umfüllen in eine Leerpipette kann entfallen. Die Applikation der Flüssigkeit wird damit gegenüber bisherigen Lösungen erheblich erleichtert.

Bei einer speziellen Ausführungsform der Pipette nach der Erfindung umfasst die Pipettiereinrichtung eine Manschette, die von dem abbrechbaren Endbereich der Ampulle durchgriffen ist. In diesem Falle ist die Pipettiereinrichtung auf der Seite der sich durch das Abbrechen des Endbereichs ergebenden Auslauföffnung offen ausgebildet. Nach dem Abbrechen des abbrechbaren Bereichs kann die in dem Vorratsraum der Ampulle vorgehaltene Flüssigkeit in das von der Manschette gebildete Volumen fließen und durch lateralen Druck über die von der Manschette gebildete Austragöffnung auf die betreffende Oberfläche appliziert werden.

Die Manschette, welche sich teilweise oder vollständig über die zylindrische Umfangswand der Ampulle erstrecken kann, ist vorzugsweise aus einem elastischen Kunststoffmaterial, beispielsweise aus Silikon gefertigt. Im Lieferzustand ist die Austragöffnung durch den abbrechbaren Endbereich der Ampulle aufgedehnt. Nach dem Abbrechen des Endbereichs zieht sich das Material der Manschette derart zusammen, dass die Austragöffnung einen gegenüber dem Lieferzustand stark verringerten Durchmesser hat und die Flüssigkeit, die aus der Ampulle in das Volumen der Manschette geflossen ist, tröpfchenweise durch entsprechenden lateralen Druck appliziert werden kann.

Um die Lage der Manschette im Lieferzustand der Pipette eindeutig zu definieren, ist es vorteilhaft, wenn die Ampulle in einem Übergangsbereich zwischen dem abbrechbaren Endbereich, welcher ein Ampullenschwert darstellt, und der zylindrischen Umfangswand eine Einschnürung hat, an der ein Randbereich der Pipettiereinrichtung umlaufend anliegt. Im Bereich der Einschnürung hat die Ampulle vorzugsweise eine ringförmige Sollbruchstelle bzw. -zone, entlang der der abbrechbare Endbereich von dem den Vorratsraum begrenzenden Bereich der Ampulle abbrechbar ist.

Um die Anwendung der Pipette nach der Erfindung weiter zu erleichtern, ist es vorteilhaft, wenn der Randbereich, der umlaufend an der Einschnürung der Ampulle anliegt, Teil eines nach innen umgeschlagenen Abschnitts der Manschette ist, der außen von einem Zentralbereich der Manschette umgriffen ist. Im Lieferzustand ist die Manschette damit in dem betreffenden Bereich doppellagig ausgebildet, wobei sie einen von der Einschnürung der Ampulle ausgehenden Kragen der Pipette nach der Erfindung bildet.

Um nach dem Öffnen der Ampulle, das heißt nach dem Abbrechen des Endbereichs die Flüssigkeit gezielt in das von der Manschette bzw. der Pipettiereinrichtung begrenzte Volumen bringen zu können, ist bei einer speziellen Ausführungsform zwischen dem umgeschlagenen Abschnitt und dem Zentralbereich der Manschette ein Materialstreifen angeordnet, der bei abgebrochenem Endbereich der Ampulle einen Fluidleiter bildet. Der Materialstreifen ist vorzugsweise umlaufend in den Zwischenraum zwischen dem umgeschlagenen Abschnitt und dem Zentralbereich eingebracht und beispielsweise aus einer Kunststofffolie oder auch einem Papierstreifen gebildet.

Bei einer weiteren vorteilhaften Ausführungsform der vorbefüllten Pipette nach der Erfindung bildet die Manschette bei abgebrochenem Endbereich einen ballonartigen Pipettierabschnitt aus, der an seiner der Ampulle abgewandten Seite die Austragöffnung aufweist. Der Pipettierabschnitt wird durch das Abbrechen des Endbereichs und dessen Entfernen dadurch gebildet, dass der an dem Endbereich anliegende Randbereich der Manschette von dem Vorratsraum der Ampulle weggezogen wird. Wenn dann der abgebrochene Endbereich aus der Manschette gezogen wird, zieht sich die insbesondere aus Silikon oder dergleichen gefertigte Manschette so zusammen, dass lediglich eine Austragöffnung mit kleinem Durchmesser verbleibt, über den die Flüssigkeit gezielt appliziert werden kann.

Bei einer weiteren speziellen Ausführungsform der Pipette nach der Erfindung hat die Ampulle zwei insbesondere entlang einer jeweiligen ringförmigen Sollbruchstelle bzw. -zone abbrechbare Endbereiche, wobei einer der abbrechbaren Endbereiche von der Pipettiereinrichtung aufgenommen ist. Die Pipettiereinrichtung umschließt insbesondere ein lediglich luftbefülltes Volumen und ist komprimierbar ausgebildet, so dass durch manuelle Betätigung über die Pipettiereinrichtung der entsprechende Endbereich abgebrochen werden kann. Wenn beide Endbereiche der Ampulle abgebrochen sind, kann die Pipettiereinrichtung durch lateralen und/oder axialen Druck komprimiert werden, wodurch die in der Ampulle vorgehaltene Flüssigkeit aus der Ampulle verdrängt und appliziert werden kann. Die Auslauföffnung entsteht auf der Seite eines der Endbereiche an der betreffenden Sollbruchstelle durch Abbrechen dieses Endbereichs.

Bei einer speziellen Ausführungsform der Pipette nach der Erfindung ist der nicht von der Pipettiereinrichtung aufgenommene Endbereich der Ampulle freiliegend. Dies bedeutet, dass die Applikation der Flüssigkeit direkt über die Auslauföffnung erfolgt, welche durch Abbrechen des freiliegenden Endbereichs der Ampulle geschaffen wird.

Bei einer alternativen Ausführungsform der Pipette nach der Erfindung kann auf die Ampulle eine Applikatoreinrichtung derart aufgesteckt sein, dass der nicht von der Pipettiereinrichtung aufgenommene Endbereich übergriffen ist.

Des Weiteren ist es denkbar, dass die Pipettiereinrichtung auf der Seite der Auslauföffnung der Ampulle angeordnet ist. In diesem Falle fließt die Flüssigkeit nach dem Abbrechen der beiden abbrechbaren Endbereiche aus der Ampulle in die Pipettiereinrichtung, welche ein Volumen begrenzt. Durch Applikation eines lateralen Drucks kann dann durch eine an der Pipettiereinrichtung angeordnete Austragöffnung die Flüssigkeit appliziert werden.

Bei einer weiteren speziellen Ausführungsform der Pipette nach der Erfindung sind die Applikatoreinrichtung und die Pipettiereinrichtung jeweils direkt im Presssitz unabhängig voneinander an der Ampulle fixiert, wobei die Ampulle in einem zwischen der Applikatoreinrichtung und der Pipettiereinrichtung angeordneten Bereich umlaufend frei liegt.

Weitere Vorteile und vorteilhafte Ausgestaltungen des Gegenstandes der Erfindung sind der Beschreibung, der Zeichnung und den Patentansprüchen entnehmbar. In den Rahmen der Erfindung fallen sämtliche Kombinationen aus mindestens zwei in der Beschreibung, den Ansprüchen und/oder den Figuren offenbarten Merkmalen, das heißt jedes in der Beschreibung offenbarte Merkmal kann für sich unabhängig von den im jeweiligen Zusammenhang offenbarten weiteren Merkmalen und/oder Konkretisierungen Teil des beanspruchten Gegenstands sein.

Ausführungsbeispiele des Gegenstandes der Erfindung sind in der Zeichnung schematisch vereinfacht dargestellt und werden in der nachfolgenden Beschreibung näher erläutert. Es zeigt:
- Figur 1: eine perspektivische Darstellung einer Pipette nach der Erfindung im Lieferzustand;
- Figur 2: die Pipette nach Figur 1 im aktivierten Zustand;
- Figur 3: einen Längsschnitt durch die Pipette nach Figur 1 im Lieferzustand;
- Figur 4: einen Längsschnitt durch die Pipette nach Figur 1 im aktivierten Zustand;
- Figur 5: die Pipette nach Figur 1 im zerlegten Zustand;
- Figur 6: einen Längsschnitt durch eine zweite Ausführungsform einer Pipette nach der Erfindung in deren Lieferzustand;
- Figur 7: einen Längsschnitt der Pipette nach Figur 6 im aktivierten Zustand;
- Figur 8: eine perspektivische Darstellung der Pipette nach Figur 6 im zerlegten Zustand;
- Figur 9: eine perspektivische Darstellung einer dritten Ausführungsform einer Pipette nach der Erfindung im Lieferzustand;
- Figur 10: die Pipette nach Figur 9 im aktivierten Zustand;
- Figur 11: einen Längsschnitt durch die Pipette nach Figur 9 im Lieferzustand;
- Figur 12: einen Längsschnitt durch die Pipette nach Figur 9 im aktivierten Zustand;
- Figur 13: einen Längsschnitt durch eine vierte Ausführungsform einer Pipette nach der Erfindung im Lieferzustand;
- Figur 14: einen Längsschnitt durch die Pipette nach Figur 13 im aktivierten Zustand;
- Figur 15: die Pipette nach Figur 13 im zerlegten Zustand;
- Figur 16: eine perspektivische Darstellung einer fünften Ausführungsform einer Pipette nach der Erfindung;
- Figur 17: einen Längsschnitt durch die Pipette nach Figur 16;
- Figur 18: eine perspektivische Darstellung einer sechsten Ausführungsform einer Pipette nach der Erfindung;
- Figur 19: einen Längsschnitt durch die Pipette nach Figur 18;
- Figur 20: eine perspektivische Darstellung einer siebten Ausführungsform einer Pipette nach der Erfindung;
- Figur 21: einen Längsschnitt durch die Pipette nach Figur 20;
- Figur 22: eine perspektivische Darstellung einer achten Ausführungsform einer Pipette nach der Erfindung;
- Figur 23: einen Längsschnitt durch die Pipette nach Figur 22;
- Figur 24: eine perspektivische Darstellung einer neunten Ausführungsform einer Pipette nach der Erfindung;
- Figur 25: einen Längsschnitt durch die Pipette nach Figur 24;
- Figur 26: eine perspektivische Darstellung einer zehnten Ausführungsform einer Pipette nach der Erfindung;
- Figur 27: einen Längsschnitt durch die Pipette nach Figur 26;
- Figur 28: eine perspektivische Darstellung einer elften Ausführungsform einer Pipette nach der Erfindung;
- Figur 29: einen Längsschnitt durch die Pipette nach Figur 28;
- Figur 30: eine perspektivische Darstellung einer zwölften Ausführungsform einer Pipette nach der Erfindung;
- Figur 31: einen Längsschnitt durch die Pipette nach Figur 30;
- Figur 32: eine perspektivische Darstellung einer dreizehnten Ausführungsform einer Pipette nach der Erfindung;
- Figur 33: einen Längsschnitt durch die Pipette nach Figur 32;
- Figur 34: eine perspektivische Darstellung einer vierzehnten Ausführungsform einer Pipette nach der Erfindung;
- Figur 35: einen Längsschnitt durch die Pipette nach Figur 34;
- Figur 36: eine perspektivische Darstellung einer fünfzehnten Ausführungsform einer Pipette nach der Erfindung;
- Figur 37: einen Längsschnitt durch die Pipette nach Figur 36 ;
- Figur 38: eine perspektivische Darstellung einer sechzehnten Ausführungsform einer Pipette nach der Erfindung;
- Figur 39: einen Längsschnitt durch die Pipette nach Figur 38;
- Figur 40: eine perspektivische Darstellung einer siebzehnten Ausführungsform einer Pipette nach der Erfindung; und
- Figur 41: einen Längsschnitt durch die Pipette nach Figur 40.

In den Figuren 1 bis 5 ist ein Applikator 10 dargestellt, welcher im Sinne der Erfindung eine vorbefüllte Pipette bildet und der eine Ampulle 12 umfasst, welche im geschlossenen Zustand in einem Vorratsraum 14 eine zu applizierende Flüssigkeit aufnimmt. Die Ampulle 12 umfasst einen Ampullenkörper 16, der eine zylindrische Umfangswand 18 und einen Boden 20 aufweist. An der dem Boden 20 abgewandten Seite schließt sich an den Ampullenkörper 16 ein abbrechbarer Endbereich 22 an, der ein so genanntes Ampullenschwert bildet und über eine Einschnürung 24 von dem Ampullenkörper 16 getrennt ist. Im Bereich der Einschnürung 24 weist die Ampulle 12 eine als Ringlinie ausgebildete Sollbruchstelle 26 auf, entlang derer der abbrechbare Endbereich 22 von dem Ampullenkörper 16 definiert abbrechbar ist.

Der Applikator 10 umfasst einen Pipettiereinrichtung 28, welche als Manschette bzw. Hülse der Ampulle 12 ausgebildet ist und die zylindrische Umfangswand 18 bis zu dem Bereich des Bodens 20 umlaufend begrenzt. Im Bereich des Bodens 20 bildet die Pipettiereinrichtung 28 einen von einem Ringbund 30 gebildeten Fußbereich aus.

Wie insbesondere den Figuren 1 und 3 zu entnehmen ist, durchgreift der abbrechbare Endbereich 22 im Lieferzustand des Applikators 10 die als Manschette ausgebildete Pipettiereinrichtung 28, wobei ein Randbereich 32 der aus einem Silikonwerkstoff oder einem sonstigen geeigneten elastisch verformbaren Kunststoffwerkstoff gebildeten Pipettiereinrichtung 28 im Bereich der Einschnürung 24 an der Ampulle 12 anliegt. Der Randbereich 32 ist Bestandteil eines in Richtung der Ampulle 12 umgeschlagenen Abschnitts 34 der Pipettiereinrichtung 28, der bezogen auf die Ampulle 12 außen von einem Zentralbereich 36 der Pipettiereinrichtung 28 umgriffen ist. Die Pipettiereinrichtung 28 ist also in dem den Endbereich 22 umschließenden Bereich im Lieferzustand doppelwandig ausgebildet. Dieser doppelwandige Abschnitt bildet ausgehend von der Einschnürung 24 der Ampulle 12 einen Kragen bzw. eine Schürze, der bzw. die den Endbereich 22 der Ampulle 12 umgreift.

Wenn der Applikator 10 aktiviert werden soll, wird der abbrechbare Endbereich 22 von dem Ampullenkörper 16 entlang der Sollbruchstelle 26 abgebrochen und in der dem Ampullenkörper 16 abgewandten Richtung aus der manschettenartigen Pipettiereinrichtung 28 gezogen. Hierbei wird der nach innen umgeschlagene Abschnitt 24 der Pipettiereinrichtung ebenfalls in der dem Ampullenkörper 16 abgewandten Richtung mitgezogen, so dass sich ein in den Figuren 2 und 4 detailliert dargestellter Pipettierabschnitt 36 ausbildet, der ballonartig ausgebildet ist und eine Austragöffnung 38 aufweist. Die in dem Vorratsraum 14 der Ampulle 12 vorgehaltene Flüssigkeit kann über eine nach dem Abbrechen des Endbereichs 22 gebildete Auslauföffnung 40 der Ampulle 12 in den Pipettierabschnitt 36 fließen. Durch lateralen manuellen Druck auf den Pipettierabschnitt 36 kann dann die Flüssigkeit insbesondere tröpfchenweise über die Austragöffnung 38 appliziert werden.

In den Figuren 6 bis 8 ist ein Applikator 50 dargestellt, der im Wesentlichen demjenigen nach den Figuren 1 bis 5 entspricht, sich von diesem aber dadurch unterscheidet, dass er zusätzlich einen Materialstreifen 52 umfasst, der aus einer Kunststofffolie gebildet sein kann und in dem in Figur 6 dargestellten Lieferzustand trichterartig bzw. einer Konusfläche folgend zwischen dem nach innen umgeschlagenen Abschnitt 34 und dem Zentralabschnitt 35 der Pipettiereinrichtung 28 angeordnet ist. Beim Abbrechen und Entfernen des Endbereichs 22 der Ampulle 12 und dem anhand des vorstehenden Ausführungsbeispiels beschriebenen Verformens der Pipettiereinrichtung 28 wird der Materialstreifen 52 ebenfalls dahingehend verformt, dass er sich zylindrisch an die Auslauföffnung 40 anschließt und einen Fluidleiter bildet, über den die Flüssigkeit aus dem Vorratsraum 14 der Ampulle 12 in den Pipettierabschnitt 36 der Pipettiereinrichtung 28 geführt wird.

Im Übrigen entspricht der Applikator 50 demjenigen nach den Figuren 1 bis 5, weshalb zur Vermeidung von Wiederholungen auf die diesbezügliche Ausführungsform verwiesen wird.

In den Figuren 9 bis 12 ist ein Applikator 60 dargestellt, der weitgehend demjenigen nach den Figuren 1 bis 5 entspricht, sich von diesem aber dadurch unterscheidet, dass er eine Pipettiereinrichtung 28 aufweist, die sich nicht bis zum Boden 20 der Ampulle 12, sondern nur über einen Teilbereich der Umfangswand 18 des Ampullenkörpers 16 erstreckt. Im Übrigen entspricht der Applikator 60 demjenigen nach den Figuren 1 bis 5, weshalb zur Vermeidung von Wiederholungen auf die diesbezügliche Beschreibung verwiesen wird.

In den Figuren 13 bis 15 ist ein Applikator 70 dargestellt, der wiederum weitgehend demjenigen nach den Figuren 1 bis 5 entspricht, sich von diesem aber dadurch unterscheidet, dass er entsprechend der Ausführungsform nach den Figuren 6 bis 8 einen Materialstreifen 52 zur Bildung eines Fluidleiters umfasst sowie entsprechend der Ausführungsform nach den Figuren 9 bis 12 mit einer Pipettiereinrichtung 28 versehen ist, welche sich lediglich über einen Teil der zylindrischen Umfangswand 18 der Ampulle 12 erstreckt. Im Übrigen entspricht der Applikator 70 nach den Figuren 13 bis 15 den vorstehend beschriebenen Ausführungsformen, weshalb auf die diesbezügliche Beschreibung verwiesen wird.

In den Figuren 16 und 17 ist ein Applikator 80 dargestellt, der eine vorbefüllte Pipette ist und eine als sogenannte Bitip ausgebildete Ampulle 82 aufweist, die eine zylindrische Umfangswand 18 aufweist, welche einen Vorratsraum 14 begrenzt, in dem eine zu applizierende Flüssigkeit vorgehalten wird. Die Ampulle 82 weist zwei jeweils als Ampullenspitze ausgebildete abbrechbare Endbereiche 84 und 86 auf, die jeweils entlang einer ringförmigen Sollbruchstelle 26 von dem aus der Umfangswand 18 gebildeten Ampullenkörper 16 abbrechbar sind. Durch Abbrechen des Endbereichs 84, der bezogen auf die Applikationsrichtung vorne liegt, bildet sich an der Ampulle 18 eine Auslauföffnung mit geringem Durchmesser aus. Durch Abbrechen des hinten angeordneten Endbereichs 86 bildet sich eine hintere Öffnung der Ampulle 82 aus, über die ein Luftdruck auf die in dem Vorratsraum 14 vorgehaltene Flüssigkeit ausgeübt werden kann.

Der Applikator 80 umfasst des Weiteren eine Pipettiereinrichtung 28, welche einen im Wesentlichen zylindrischen Fixierbereich 88 umfasst, der die Umfangswand 18 der Ampulle 82 umschließt und so im Presssitz mit der Ampulle 82 verbunden ist. Ausgehend von dem Fixierbereich 88 erstreckt sich die Pipettiereinrichtung 28 in der dem Endbereich 84 abgewandten Richtung nach hinten, und zwar über eine Einschnürung 89 in einen Pipettierabschnitt 36, der nach Art eines Wellbalges ausgebildet ist und in axialer Richtung des Applikators 80 komprimierbar ist. Im Bereich der Einschnürung 89 ist die Sollbruchstelle 26 des Endabschnitts 86 angeordnet, so dass Flüssigkeit, die nach dem Abbrechen des Endbereichs 86 versehentlich in den ballonartigen Pipettierabschnitt 36 gelangt, wieder in die Ampulle 82 zurückfließen kann. Anstelle einer Einschnürung kann die Pipettiereinrichtung 28 auch eine innere Geometrie aufweisen, an der die Ampulle 82 im Bereich der Sollbruchstelle 26 des Endbereichs 86 anliegt und die ein Zurückfließen der Flüssigkeit in die Ampulle 82 bei abgebrochenem Endbereich 86 gewährleistet.

Zum Aktivieren des Appliaktors 80 werden die beiden Endbereiche 84 und 86 der Ampulle 82 abgebrochen, wobei der hintere Endbereich 86 über das aus einem flexiblen Kunststoffmaterial gefertigte Pipettiereinrichtung 28 gegriffen werden kann. Anschließend kann durch Ausüben eines axialen Drucks auf den Pipettierabschnitt 36 der Pipettiereinrichtung 28 die Flüssigkeit aus dem Vorratsraum 14 über die vordere, durch Abbrechen des vorderen Endabschnitts 84 entlang von dessen Sollbruchstelle enstandene Auslauföffnung der Ampulle 82 appliziert werden.

In den Figuren 18 und 19 ist ein Applikator 90 dargestellt, der im Wesentlichen demjenigen nach den Figuren 16 und 17 entspricht, sich von diesem aber dadurch unterscheidet, dass er anstelle eines balgartigen Pipettierabschnitts einen ballonartigen Pipettierabschnitt 36 aufweist, welcher insbesondere durch lateralen Druck komprimierbar ist. Durch den lateralen Druck kann bei abgebrochenen Endbereichen 84 und 86 der Ampulle 82 die in dem Vorratsraum 14 der Ampulle 82 vorgehaltene Flüssigkeit appliziert werden. Im Übrigen entspricht der Applikator 90 demjenigen nach den Figuren 16 und 17, weshalb zur Vermeidung von Wiederholungen auf die diesbezügliche Beschreibung verwiesen wird.

In den Figuren 20 und 21 ist ein Applikator 100 dargestellt, welcher ebenfalls weitgehend demjenigen nach den Figuren 16 und 17 entspricht, sich von diesem aber durch die Ausführung der Pipettiereinrichtung 28 unterscheidet. Die Pipettiereinrichtung 28 weist einen kurzen Fixierbereich 88 auf, der im Presssitz an der zylindrischen Umfangswand 18 der Ampulle 82 anliegt. An den Fixierbereich 88 schließt sich ein ballonartiger Pipettierabschnitt 36 an, der in einen zungenartigen Aktivierungsabschnitt 102 übergeht, in den der hintere abbrechbare Endbereich 86 der Ampulle 82 eingreift. Zur Aktivierung des Applikators 100 wird der hintere Endbereich 86 durch manuelles Greifen des Aktivierungsabschnitts 102 der Pipettiereinrichtung 28 abgebrochen. Nach dem Abbrechen des vorderen Endbereichs 84 kann durch lateralen manuellen Druck auf den ballonartigen Pipettierabschnitt 36 die in der Ampulle 12 vorgehaltene Flüssigkeit über die auf der Seite des Endbereichs 84 entstandene Auslauföffnung appliziert werden.

Da der Applikator 100 im Übrigen demjenigen nach den Figuren 16 und 17 entspricht, wird des Weiteren auf die diesbezügliche Beschreibung verwiesen.

In den Figuren 22 und 23 ist ein Applikator 110 dargestellt, der wiederum weitgehend denjenigen nach den Figuren 16 und 17 entspricht, sich von diesem aber dadurch unterscheidet, dass er neben der gleich ausgebildeten Ampulle 82 eine Pipettiereinrichtung 28 umfasst, die röhrchenartig ausgebildet ist und mit einem vorderen Fixierbereich 88 die zylindrische Umfangswand 18 der Ampulle 82 umgreift und mit einem hinteren, geschlossenen Bereich einen Pipettierabschnitt 36 bildet, in welchem auch der hintere Endbereich 86 der Ampulle 82 angeordnet ist. Aufgrund der elastisch verformbaren Ausbildung aus Kunststoff kann der Pipettierabschnitt 36 einerseits zum Abbrechen des Endbereichs 86 und andererseits zum Pipettieren bzw. Applizieren der in der Ampulle 82 vorgehaltenen Flüssigkeit bei abgebrochenen Endbereichen 84 und 86 verformt werden. Des Weiteren weist die Pipettiereinrichtung 28 eine über einen schnurartigen Verbindungsbereich 112 angeformte Kappe 114 auf, mittels der die Ampulle 82 nach der Aktivierung auf der Seite des Endbereichs 84 nach dessen Abbrechen wieder verschlossen werden kann.

In den Figuren 24 und 25 ist ein Applikator 120 dargestellt, der wiederum eine Ampulle 82 der in den Figuren 16 und 17 dargestellten Art umfasst. Des Weiteren umfasst der Applikator eine Pipettiereinrichtung 28, welche an dem vorderen Ende der Ampulle 82 aufgesteckt ist, welche den abbrechbaren Endbereich 84 umfasst, durch dessen Abbrechen sich eine Auslauföffnung der Ampulle 82 bildet. Die Pipettiereinrichtung 28 bildet gleichzeitig eine Applikatoreinrichtung und umfasst einen Fixierbereich 88, welcher im Presssitz auf die zylindrische Umfangswand 18 der Ampulle 82 aufgesteckt ist. An dem dem Fixierbereich 88 abgewandten Ende umfasst die röhrchenartige Pipettiereinrichtung 28 eine Austragöffnung 38, über die die Flüssigkeit, welche in der Ampulle 82 vorgehalten wird, appliziert werden kann. Zum Aktivieren werden die beiden Endbereiche 84 und 86 der Ampulle 82 jeweils entlang der betreffenden Sollbruchstelle abgebrochen. Hierdurch kann die Flüssigkeit aus dem Vorratsraum 14 der Ampulle 82 in einen Pipettierabschnitt 36 der Pipettiereinrichtung 28 fließen. Durch lateralen Druck auf den Pipettierabschnitt 36 kann dann die Flüssigkeit über die Austragöffnung 38 appliziert werden.

In den Figuren 26 und 27 ist ein Applikator 130 dargestellt, welcher im Wesentlichen demjenigen nach den Figuren 24 und 25 entspricht, sich von diesem aber dadurch unterscheidet, dass er eine Pipettiereinrichtung 28 aufweist, die kein trichterartiges, sondern ein zylindrisches Röhrchen bildet, das mit einer gegenüber der Achse des Applikators 130 schräg angestellten Stirnwand 122 versehen ist, an dem eine Austragöffnung 38 ausgebildet ist. Im Übrigen entspricht der Applikator 130 demjenigen nach den Figuren 24 und 25, weshalb auf die diesbezügliche Beschreibung verwiesen wird.

In den Figuren 28 und 29 ist ein Applikator 14 dargestellt, der wiederum weitgehend demjenigen nach den Figuren 24 und 25 entspricht, sich von diesem aber dadurch unterscheidet, dass er wiederum eine Pipettiereinrichtung 28 aufweist, die als zylindrisches Röhrchen ausgebildet ist, das auf die Ampulle 82 aufgesteckt ist und aus einem elastisch verformbaren Kunststoff gebildet ist. Die Pipettiereinrichtung 28 umfasst wiederum eine Stirnwand 122, an welcher ein Luer-Konus 142 und ein mit einem Innengewinde versehener Fixierabschnitt 144 ausgebildet ist, so dass eine Applikationshilfe, wie eine Kanüle oder dergleichen, an der Pipettiereinrichtung 28 festgelegt werden kann. Im Übrigen entspricht der Applikator 140 demjenigen nach den Figuren 24 und 25, weshalb zur Vermeidung von Wiederholungen auf die diesbezügliche Ausführungsform verwiesen wird.

In den Figuren 30 und 31 ist ein Applikator 150 dargestellt, der weitgehend demjenigen nach den Figuren 24 und 25 entspricht, sich von diesem aber dadurch unterscheidet, dass er zusätzlich eine Kappe 114 aufweist, die über einen schnurartigen Verbindungsbereich 112 an die Pipettiereinrichtung 28 angeformt ist. Mittels der Kappe 114 kann die Ampulle 82 nach der Aktivierung hinten, das heißt auf der Seite des abgebrochenen Endbereichs 86 wieder verschlossen werden. Im Übrigen entspricht der Applikator 150 demjenigen nach den Figuren 24 und 25, weshalb auf die diesbezügliche Beschreibung verwiesen wird.

In den Figuren 32 und 33 ist ein Applikator 170 dargestellt, welcher vorne eine Applikatoreinrichtung 162 und hinten eine Pipettiereinrichtung 28 umfasst, die entsprechend der balgartigen Pipettiereinrichtung nach den Figuren 16 und 17 ausgebildet ist, auf deren Beschreibung Bezug genommen wird. Die Applikatoreinrichtung 162 ist von vorne auf die entsprechend der Ausführungsform nach den Figuren 20 und 21 ausgebildete Ampulle 82 aufgesetzt, so dass sie den vorderen abbrechbaren Endbereich 84 der Ampulle 82 übergreift. Die Pipettiereinrichtung 28 und die Applikatoreinrichtung 162 sind jeweils direkt im Presssitz unabhängig voneinander an der Ampulle 82 fixiert. Die Aktivierung des Applikators 160 erfolgt derart, dass die Endbereiche 84 und 86 in manueller Weise über die Pipettiereinrichtung 82 und die Applikatoreinrichtung 162 abgebrochen werden. Anschließend kann durch lateralen Druck auf die Pipettiereinrichtung 28 die Flüssigkeit aus der Ampulle 82 über die Austragöffnung 38 der Applikatoreinrichtung 162 appliziert werden.

Ein ringartiger Bereich der Ampulle 82, der zwischen der Pipettiereinrichtung 28 und der Applikatoreinrichtung 162 angeordnet ist, liegt frei, das heißt die Applikatoreinrichtung 162 und die Pipettiereinrichtung 28 stehen nicht miteinander in Kontakt.

In den Figuren 34 und 35 ist ein Applikator 180 dargestellt, der weitgehend demjenigen nach den Figuren 33 und 34 entspricht, sich von diesem aber durch die Ausführung der Pipettiereinrichtung 28 unterscheidet, welche keinen balgartigen Pipettierabschnitt, sondern einen ballonartigen Pipettierabschnitt 36 aufweist. Im Übrigen entspricht der Applikator 180 demjenigen nach den Figuren 34 und 35, weshalb auf die diesbezügliche Beschreibung verwiesen wird.

In den Figuren 36 und 37 ist ein Applikator 190 dargestellt, welcher wiederum weitgehend demjenigen nach den Figuren 32 und 33 entspricht, sich von diesem aber dadurch unterscheidet, dass er eine röhrchenartige Pipettiereinrichtung 28 aufweist, welche an einer Seite eine Greifmulde 192 hat.

In den Figuren 38 und 39 ist ein Applikator 200 dargestellt, welcher weitgehend demjenigen nach den Figuren 36 und 37 entspricht, sich von diesem aber dadurch unterscheidet, dass er eine Applikatoreinrichtung 162 umfasst, deren Ausbildung derjenigen der Pipettiereinrichtung der Ausführungsform nach den Figuren 30 und 31 entspricht, weshalb auf die diesbezügliche Beschreibung verwiesen wird. Zudem hat der Applikator 200 eine Pipettiereinrichtung 28, die röhrchenartig entsprechend der Pipettiereinrichtung der Ausführungsform nach den Figuren 22 und 23 ausgebildet ist, jedoch abweichend von dieser keine Kappe aufweist, da die Kappe 114 an der Applikatoreinrichtung 162 angeformt ist.

In den Figuren 40 und 41 ist ein Applikator 210 dargestellt, der als Applikatoreinrichtung 162 einen röhrchenartigen Aufsatz der Ampulle 82 umfasst, welcher dem in den Figuren 28 und 29 dargestellten Applikator entspricht, das heißt der mit einem Luer-Konus 142 und einem mit einem Innengewinde ausgestatteten Fixierabschnitt 144 versehen ist. Als Pipettiereinrichtung 28 umfasst der Applikator 210 die Pipettiereinrichtung der Ausführungsform nach den Figuren 16 und 17, die wellbalgartig ausgebildet ist und auf deren Beschreibung verwiesen wird.

### Bezugszeichenliste

- 10: Applikator
- 12: Ampulle
- 14: Vorratsraum
- 16: Ampullenkörper
- 18: Umfangswand
- 20: Boden
- 22: Endbereich
- 24: Einschnürung
- 26: Sollbruchstelle
- 28: Pipettiereinrichtung
- 30: Ringbund
- 32: Randbereich
- 34: Abschnitt
- 36: Pipettierabschnitt
- 38: Austragöffnung
- 40: Auslauföffnung
- 50: Applikator
- 52: Materialstreifen
- 60: Applikator
- 70: Applikator
- 80: Applikator
- 82: Ampulle
- 84: Endbereich
- 86: Endbereich
- 88: Fixierbereich
- 89: Einschnürung
- 90: Applikator
- 100: Applikator
- 102: Aktivierungsabschnitt
- 110: Applikator
- 112: Verbindungsbereich
- 114: Kappe
- 120: Applikator
- 122: Stirnband
- 130: Applikator
- 140: Applikator
- 142: Luer-Konus
- 144: Fixierabschnitt
- 150: Applikator
- 162: Applikatoreinrichtung
- 170: Applikator
- 180: Applikator
- 190: Appliaktor
- 200: Applikator
- 210: Applikator

## Patentansprüche

1. Pipette, umfassend eine allseitig geschlossene Ampulle (12, 82), die einen Vorratsraum (14) aufweist, in dem eine Flüssigkeit aufgenommen ist und der von einer zumindest im Wesentlichen zylindrischen Umfangswand (18) der Ampulle (12, 82) begrenzt ist, wobei die Ampulle (12, 82) zumindest einen abbrechbaren Endbereich (22, 84, 86) aufweist, durch dessen Abbrechen eine Auslauföffnung (40) für die Flüssigkeit freigegeben wird, wobei eine Pipettiereinrichtung (28) vorgesehen ist, die aus einem elastisch verformbaren Kunststoffelement gebildet ist und auf die Ampulle (12, 82) derart aufgesteckt ist, dass sie die zylindrische Umfangswand (18) umlaufend begrenzt und die allseitig geschlossene und mit der Flüssigkeit befüllte Ampulle (12, 82) bereichsweise frei liegt.

2. Pipette nach Anspruch 1, **dadurch gekennzeichnet, dass** die Pipettiereinrichtung (28) eine Manschette umfasst, die von dem abbrechbaren Endbereich (22) der Ampulle (12) durchgriffen ist.

3. Pipette nach Anspruch 2, **dadurch gekennzeichnet, dass** die Ampulle (12) in einem Übergangsbereich zwischen dem abbrechbaren Endbereich (22) und der zylindrischen Umfangswand (18) eine Einschnürung (24) hat, an der ein Randbereich (32) der Pipettiereinrichtung (28) umlaufend anliegt.

4. Pipette nach Anspruch 3, **dadurch gekennzeichnet, dass** der Randbereich (32) Teil eines nach innen umgeschlagenen Abschnitts (34) der Manschette ist, der außen von einem Zentralbereich (35) der Manschette umgriffen ist.

5. Pipette nach Anspruch 4, **dadurch gekennzeichnet, dass** zwischen dem umgeschlagenen Abschnitt (34) und dem Zentralbereich (35) der Manschette ein Materialstreifen (52) angeordnet ist, der bei abgebrochenem Endbereich (22) der Ampulle (12) einen Fluidleiter bildet.

6. Pipette nach einem der Ansprüche 2 bis 5, **dadurch gekennzeichnet, dass** die Manschette bei abgebrochenem Endbereich (22) der Ampulle (36) einen ballonartigen Pippetierabschnitt (36) ausbildet, der an seiner der Ampulle (12) abgewandten Seite eine Austragöffnung (38) aufweist.

7. Pipette nach Anspruch 1, **dadurch gekennzeichnet, dass** die Ampulle (82) zwei abbrechbare Endbereiche (84, 86) hat und einer der abbrechbaren Endbereiche (84, 86) von der Pipettiereinrichtung (28) aufgenommen ist.

8. Pipette nach Anspruch 7, **dadurch gekennzeichnet, dass** der andere der abbrechbaren Endbereiche (84, 86) freiliegt.

9. Pipette nach Anspruch 7, **dadurch gekennzeichnet, dass** auf die Ampulle (82) eine Applikatoreinrichtung (162) derart aufgesteckt ist, dass der andere abbrechbare Endbereich (84) übergriffen ist.

10. Pipette nach Anspruch 9, **dadurch gekennzeichnet, dass** die Applikatoreinrichtung (162) und die Pipettiereinrichtung (28) jeweils direkt im Presssitz unabhängig voneinander an der Ampulle (82) fixiert sind und die Ampulle (82) in einem zwischen der Applikatoreinrichtung (162) und der Pipettiereinrichtung (28) angeordneten Bereich umlaufend freiliegt.
